# EUROPÄISCHE PATENTSCHRIFT

(11) **EP 0 339 033 B1**
(45) Veröffentlichungstag und Bekanntmachung des Hinweises auf die Patenterteilung: **24.07.1991**
(21) Anmeldenummer: 88900345.5
(22) Anmeldetag: 21.12.1987
(51) Int. Cl.: B21B 19/02, B21B 31/04

(54) **ZWEIWALZENSCHRÄGWALZWERK ZUM LOCHEN UND STRECKEN VON MASSIV- UND HOHLBLÖCKEN**
DOUBLE ROLLER CROSSROLLING MILL FOR PIERCING AND STRETCHING SOLID AND HOLLOW BLOCKS
LAMINOIR PERCEUR A DOUBLE CYLINDRE POUR PERCER ET ETIRER DES BLOCS MASSIFS ET DES BLOCS CREUX

(30) Priorität: 23.12.1986 DE 3644783
(43) Veröffentlichungstag der Anmeldung: 02.11.1989
(73) Patentinhaber: MANNESMANN Aktiengesellschaft, 40027 Düsseldorf (DE)
(72) Erfinder: ROHDE, Johann, Heinrich, D-4030 Ratingen (DE); MEURER, Hans, D-4050 Mönchengladbach (DE)
(74) Vertreter: Meissner, Peter E., Dipl.-Ing.
(86) Internationale Anmeldenummer: DE8700606
(87) Internationale Veröffentlichungsnummer: WO8804583

(56) Entgegenhaltungen:
- DE-A- 2 506 449
- DE-B- 1 271 064
- FR-A- 2 159 403
- FR-A- 2 222 147
- FR-A- 2 511 619
- Patent Abstracts of Japan, Band 7, Nr. 207 (M-242)(1352), 13. September 1983, & JP, A, 58103904 (ISHIKAWAJIMA HARIMA JUKOGYO K.K.) 21. Juni 1983

## Beschreibung

Die Erfindung betrifft ein Zweiwalzenschrägwalzwerk zum Lochen von Massiv- und Hohlblöcken, bei dem die Walzen verstellbar im Walzenständer angeordnet sind.

Schrägwalzwerke werden seit vielen Jahren, insbesondere in der Stahlrohrherstellung eingesetzt. Sie wurden ständig verbessert und weiterentwickelt. Der derzeitige Stand der Technik wird durch DE-C-21 56 595 wiedergegeben. Das Walzgerüst dieser Anlage ist mit übereinander liegenden Walzen sowie mit seitlich angeordreten ausschwenkbaren und einstellbaren Führungsscheiben ausgerüstet. Die Walzen selbst sind in Walzenstühlen gelagert, die in vertikaler Richtung verstellbar von einem Walzenständer aufgenommen werden. Die Verstellung der Walzenstühle wird durch je zwei motorisch angetriebene Gewindespindeln durchgeführt, die durch einen hydraulischen Rückhaltezylinder spielfrei gehalten werden.

Der sogenannte Vorschubwinkel der Walzen, der die schraubenlinienförmige Bewegung des Walzgutes bewirkt, ist veränderbar. Dazu werden die Walzenstühle als Trommeln ausgebildet, die sich im Gerüstständer drehen können. Auf diese Weise ist der Vorschubwinkel stufenlos einstellbar, es sei denn, die Walzenstühle werden in vereinfachter Ausführungsform durch Beilagen verstellt. In diesem fall ist die Einstellung des Vorschubwinkels nicht stufenlos; außerdem ist der Umbau dis Walzgerüstes zeitaufwendig.

Diese Bauweise bekannter Zweiwalzenschrägwalzwerke ist nachteilig, weil die Größe der Walzenstühle einen Walzenständer von beachtlicher Höhe erforderlich macht, die über alles gemessen unter Umständen 8 bis 10 Meter betragen kann. Bedingt durch die gegebene Walzenmitte über Hüttenflur, steht der Gerüstständer in einer tiefen Fundamentgrube. Als Folge davon müssen auch die Kanäle für die Ableitung des Kühlwassers tief unter Hüttenflur ausgeführt werden.

Da beim Schrägwalzen meist ein Innenwerkzeug eingesetzt wird, das sich über eine Walzstange in einem Widerlager abstützt, müssen die hierbei auftretenden Reaktionskräfte von den relativ langen Ständersäulen aufgenommen werden, was zu erheblichen Durchbiegungen derselben führt.

Auch sind infolge des hohen Gerüstständers aus den Walzkräften resultierende Ständersäulendehnungen zu erwarten, die den Walzspalt vergrößern und die Abmessungen des Walzgutes verungleichmäßigen.

Aus der Dimensionierung des Gerüstständers und der Verwendung der Walzenstühle ergibt sich schließlich auch ein komplizierter und aufwendiger Ausbau der Walzen, vor dem zunächst schwere Gerüstdeckel und Fensterklappen gelöst, geschwenkt bzw. komplett entfernt werden müssen, um Zugang zu den Walzenstühlen zu schaffen. Dazu ist ein Kran oder eine separate Wechselvorrichtung erforderlich; der Ausbau ist zeitlich und mechanisch aufwendig.

Ausgehend von dem Stand der Technik und den geschilderten Nachteilen liegt der vorliegenden Erfindung die Aufgabe zugrunde, ein Zweiwalzenschrägwalzwerk zu schaffen, das die geschilderten Nachteile nicht aufweist und mit niedriger Bauhöhe in dehnungsarmer Ausführung bei geringem mechanischem Aufwand einen einfachen und kurzzeitigen Walzenwechsel oder Gerüstwechsel ermöglicht.

Zur Lösung der Aufgabe wird vorgeschlagen, daß der Walzenständer in zwei je eine Walze und ggfs. deren Einbaustücke aufnehmende, miteinander lösbar verbundene Ständerhälften aufgeteilt ist und die Ständerhälften zur Verstellung des Vorschubwinkels der Walzen gegeneinander um eine gemeinsame, die Walzgutachse im rechten Winkel schneidende Achse verschwenkbar sind. Vorzugsweise ist zwischen den gegeneinander verschwenkbaren Ständerhälften ein ortsfester, mit dem Fundament verbundener Mittelrahmen vorgesehen.

Bei derartig ausgeführten Zweiwalzenschrägwalzwerken kann die Bauhöhe wesentlich niedriger ausgeführt werden, weil die groß dimensionierten Walzenstühle entfallen. Die Einstellung des Vorschubwinkels kann stufenlos dadurch erfolgen, daß die Ständerhälften gegeneinander verschwenkt werden und mit ihnen die in den Einbaustücken der Ständerhälften verlagerten Walzen. Auf diese Weise läßt sich die Gesamthöhe des Walzgerüstes bei gleichem Walzendurchmesser um etwa 50% reduzieren. Damit geht eine Gewichtsverringerung um mindestens ca. 50% einher.

Nach einem weiteren Merkmal der Erfindung wird vorgeschlagen, daß die Verbindung der Ständerhälften mittels vorgespannter, die Ständerhälften beidseitig der Walzgutachse duchdringender Zuganker erfolgt, wobei zwischen Zugankern und den von Ihnen durchdrungenen Bohrungen der Ständerhälften ein das Verdrehen der Ständerhälften ermöglichendes Seitenspiel vorhanden ist. Durch die das Gerüst vorspannenden relativ kurzen Zuganker wird die Auffederung des Gerüstes so minimiert, daß wesentlich verbesserte Walzguttoleranzen erzielbar sind.

Bei einem Zweiwalzenschrägwalzwerk der erfindungsgemäßen Art mit Mittelrahmen können die die Ständerhälften durchdringenden und verbindenden Zuganker als Stehbolzen ausgebildet sein, die beidseitig am Mittelrahmen befestigt sind. Die Vorspannung der Ständerhälften gegeneinander bzw. gegenüber dem Mittelrahmen kann in bekannter Weise mittels Hydraulik-Spannmuttern aufgebracht werden; vor dem Verdrehen der Hälften gegeneinander wird die Vorspannung gelöst.

Nach einem anderen Merkmal der Erfindung ist vorgesehen, daß die den Mittelrahmen durchdringenden Zuganker in diesem drehbar gelagert sind und beidendig im Bereich der von Ihnen durchdrungenen Bohrung jeder Ständerhälfte mit Gewinden unterschiedlicher Steigungsrichtung versehen sind und in den Ständerhälften Stellmuttern mit entsprechendem Gegengewinde angeordnet sind. Dieser Vorschlag ermöglicht eine günstige Einstellung des Walzspaltes durch Verdrehen der Zuganker, deren unterschiedliche Gewinde ein Auseinander bzw. Zusammenbewegen der Ständerhälften bewirken. Dabei können alle derartig ausgebildeten Zuganker von einem gemeinsamen Antrieb betätigt werden.

In einer günstigen Ausgestaltung der Erfindung wird vorgeschlagen, daß die Bohrungen des Mittelrahmens im Bereich ihrer den Gerüsthälften zugewandten Enden mit Gewinden unterschiedlicher Steigungsrichtung versehen sind, in denen mit entsprechendem Außengewinde versehene Gewindebüchsen dreh- und axialverstellbar geführt sind, wobei die Gewindebüchsen an ihren Innenseiten mit auf den Zugankern aufgebrachten Vielkeilprofilen korrespondieren und die Zuganker zur gegensinnigen Verstellung der mit ihren Stirnseiten auf die Gewindehälften im Sinne einer Aufeinanderzu- bzw. Voneinanderwegbewegung wirkenden Gewindebüchsen drehbar gelagert sind und mindestens ein Einde des Zugankers mit einer Kolben-Zylinder-Einheit zusammenwirkt, mit der die Vorspannkraft des Gerüstes aufbringbar ist. Durch diesen Vorschlag läßt sich sowohl die Anstellung der Gerüsthälften gegeneinander als auch die Vorspannung über die Zuganker verwirklichen.

Der Verstellmechanismus zum synchron gegenläufigen Verdrehen der Ständerhälften stützt sich nach einem weiteren Merkmal der Erfindung am Fundament des Walzgerüstes und/oder am Mittelrahmen ab. Die Verstellung kann durch synchron arbeitende Kolben-Zylinder-Einheiten, Getriebe oder gegenläufige Exzenter erfolgen.

In günstiger Ausgestaltung der Erfindung wird vorgeschlagen, daß der Mittelrahmen die bekannten Führungen für das Walzgut wie Ein- und Ausführungen, Seitenführungen, Schwenkarme für Diescherscheiben oder dergleichen aufnimmt. Diese Teile können ortsfest zusammen mit dem Mittelrahmen verbleiben, wenn die Walzen gewechselt werden müssen.

Letzteres erfolgt nach einem günstigen Merkmal der Erfindung nach Lösen der Verbindung der Ständerhälften dadurch, daß mindestens eine der Walzen und deren Einbaustücke zusammen mit der jeweiligen Ständerhälfte ausbaubar ist. Auf diese Weise kann die ausgebaute Ständerhälfte schnellstmöglich gegen eine bereits vorbereitete andere Ständerhälfte ausgewechselt werden, nachdem zuvor das zweite Einbaustück mit der Gegenwalze gegen eine andere ausgewechselt wurde.

Nach einer besonders günstigen Ausgestaltung der Erfindung wird vorgeschlagen, zum Ausbau der Walzen die Einbaustücke beider Walzen miteinander zu verbinden und beide Walzen und deren Einbaustücke zusammen mit einer Ständerhälfte auszubauen. Dadurch läßt sich die Wechselzeit weiter verkürzen. Selbstverständlich kann auch das gesamte Gerüst gewechselt werden.

Die Trennebene zwischen den Ständerhälften kann sowohl horizontal als auch vertikal verlaufen.

Mit der vorliegenden Erfindung wird nicht nur ein in der Höhe und im Gewicht reduziertes Zweiwalzenschrägwalzwerk geschaffen, sondern auch die Dehnung unter Walzkreaft wird erheblich vermindert. Durch Verringerung der Walzenwechelzeiten infolge der einfachen konstruktiven Ausbildung des vorgeschlagenen Walzwerkes lassen sich, zusammen mit den anderen Merkmalen der Erfindung bessere Wanddickentoleranzen beim Herstellen von Rohren erzielen, sowie das Ausbringen des Walzwerkes dadurch verbessern, daß die Totzeiten beim Walzenwechsel verringert werden.

Ein Ausführungsbeispiel der Erfindung ist in der Zeichnung dargestellt und wird nachfolgend beschrieben. Es zeigt:

- Fig. 1: ein erfindungsgemäßes Zweiwalzenschrägwalzwerk in der Seitenansicht,
- Fig. 2: eine Draufsicht auf das Walzwerk nach Fig. 1,
- Fig. 3: einen Schnitt durch das Walzgerüst im Bereich eines Zugankers,
- Fig. 4: eine Ansicht des erfindungsgemäßen Walzwerkes in Walzrichtung und
- Fig. 5: eine Gerüsthälfte mit Walzensatz im Ausbauzustand.

In Fig. 1 ist mit 1 der mit dem Fundament 7 verbundene Mittelrahmen bezeichnet, der die obere Ständerhälfte 2 und die untere Ständerhälfte 3 des erfindungsgemäßen Zweiwalzenschrägwalzwerkes trägt. Die Walzen sind mit 4 (Oberwalze) und 5 (Unterwalze) bezeichnet, 6 beziffert eine der beiden Führungsscheiben, die mittels bekannter Schwenkarme am Mittelrahmen 1 gelagert sind. Die Walzachse ist in Fig. 1 bei 8 angedeutet. Die obere Ständerhälfte 2 und die untere Ständerhälfte 3 sind mit Hilfe von Zugankern 9, von denen vier Stück beidseitig der Walzgutachse vorgesehen sind, ggfs. unter Vorspannung, zusammengehalten.

Wie in Fig. 2 in der Draufsicht erkennbar, umfassen die Ständerhälften 2, 3 mit entsprechend größer ausgebildeten und einseitig offenen Bohrungen die Zuganker 9, und gestatten ein Verdrehen der Ständerhälften 2 und 3 im jeweils entgegengesetzten Sinne um die gemeinsame Achse A-A. Die einseitig offenen Bohrungen für die Zuganker in der oberen Ständerhälfte gestatten nach vorherigem Entspannen der Zuganker und Drehen der Ständerhälften auf 0 Grad Vorschubwinkel einen Ausbau derselben ohne Demontage weiterer Teile. Die Anstellgetriebe 16 sind hierbei in der unteren Ständerhälfte vorgesehen. Da in den jeweiligen Ständerhälften die Walzen 4 bzw. 5 in Einbaustücken 23, 24 bekannter Art gelagert sind, werden die Walzen durch Verdrehen der Ständerhälften verstellt. Dies kann nach Lösen der während des Walzbetriebes aufrecht erhaltenen Vorspannkraft mit Hilfe der bei 11 dargestellten Schwenkantriebe erfolgen, die sich am Mittelrahmen 1 abstützend, die obere Ständerhälfte in der einen und die untere Ständerhälfte in der anderen Richtung gegenüber dem feststehenden Mittelrahmen verdrehen.

Zur Anstellung der Walzen in Vertikalrichtung ist eine Konstruktion vorgesehen, wie sie in Fig. 3 dargestellt ist. Der Zuganker 9 durchdringt die obere und untere Ständerhälfte 2 und 3 sowie den Mittelrahmen 1. Im Bereich der Bohrung 12 im Mittelrahmen und zwar an deren Enden sind innerhalb des Mittelrahmens 1 Muttern 13 eingesetzt, die mit gleichen, aber gegensinnigen Innengewinden versehen sind. Innerhalb dieser Muttern 13 bewegen sich Gewindebüchsen 14 ― infolge der unterschiedlichen Gewindesteigungen gegensinnig, wenn diese gedreht werden. Im Bereich des axialen Bewegungsweges der Gewindebüchsen sind Vielkeilwellenprofile 15 auf dem Zuganker 9, so daß eine Axialbewegung der Gewindebüchsen 14 durch Verdrehen des Zugankers herbeigeführt werden kann. Zum Drehen des Zugankers dient ein Antriebsmotor 16 an einem Zugankerende; das andere Zugankerende 17 ist als Widerlager des Zugankers ausgebildet.

An dem im Antriebsmotor 16 benachbarten Ende des Zugankers 9 ist zum Aufbringen von Vorspannkräften ein Hydraulikkolben 17 vorgesehen, der mit dem Hydraulikzylinder 18 zusammenwirkt und bei Beaufschlagung mit Druckmittel eine Zugkraft auf den Zuganker 9 aufbringt, um die Gerüsthälften 2 und 3 gegeneinander zu verspannen.

Die Verstellung der Gerüsthälften 2 und 3 gegeneinander erfolgt, wie nachfolgend beschrieben:

Durch Entlasten des Hydraulikzylinders 18 vom Druckmedium wird der Zuganker entspannt. Dieser kann jetzt über den Antriebsmotor 16 verdreht werden, wobei die Gewindebüchsen 14 über das Vielkeilwellenprofil 15 gedreht und dabei in Axialrichtung bewegt werden. Die Gewindebüchsen 14 drücken dabei mit ihren Stirnseiten gegen Stützringe 19, die wiederum die Gerüsthälften 2 und 3 auseinanderdrücken. Dabei wird über eine Gewindebüchse 20 und entsprechende Gewinde das obere Ende des Zugankers gehalten, damit die untere Ständerhälfte 3 infolge ihres Eigengewichtes nicht herunterfällt.

Nachdem durch Verdrehen des Zugankers und Axialverschieben der Gewindebüchsen 14 das gewünschte Anstellmaß erreicht ist, wird erneut Druck auf den Hydraulikzylinder 18 aufgebracht und das Gerüst mit der gewünschten Vorspannkraft vorgespannt.

Im entlasteten Zustand des Zugankers 9 lassen sich die in Figuren 1 und 2 erkennbaren Schwenkantriebe 11 für die Gerüsthälften betätigen, deren Bewegung nach Verspannen der Gerüsthälften während des Walzbetriebes blockiert ist.

In Figur 4 sind gleiche Teile gleich bezeichnet. Zusätzlich sind mit 21 die Antriebe für die Führungscheiben beziffert, die unterhalb des Gerüstes vorgesehen sind.

In Figur 5 ist als Beispiel dargestellt, wie der Walzenausbau bei dem neuen Zweiwalzenschrägwalzwerk erfolgen kann. Nach Lösen der Zuganker 9, werden die Gerüsthälften 2 und 3 zweckmäßig auf einen Vorschubwinkel von 0 Grad eingestellt und die obere Gerüsthälfte 2 wird an ein Hebezeug angehängt und diese zusammen mit der oberen Walze 4 und der mittels eines Verbindungselementes 22 daran angehängten Unterwalze 5 nach oben aus der unteren Gerüsthälfte 3 und dem Mittelrahmen herausgezogen. Ein entsprechend vorbereiteter neuer Walzensatz kann auf die gleiche Weise eingesetzt werden, so daß die Gerüstwechselzeiten äußerst kurz und der Aufwand beim Gerüstwechsel gering gehalten zierden können.

## Patentansprüche

1. Zweiwalzenschrägwalzwerk zum Lochen und Strecken von Massiv- und Hohlblöcken, bei dem die Walzen (4, 5) verstellbar im Walzenständer (2, 3) angeordnet sind, dadurch gekennzeichnet,
daß der Walzenständer in zwei je eine Walze (4, 5) und ggfs. deren Einbaustücke (23, 24) aufnehmende, miteinander lösbar verbundene Ständerhälften (2, 3) aufgeteilt ist und die Ständerhälften (2, 3) zur Verstellung des Vorschubwinkels der Walzen (4, 5) gegeneinander um eine gemeinsame, die Walzgutachse (8) im rechter Winkel schneidende Achse (A-A) verschwenkbar sind.

2. Zweiwalzenschrägwalzwerk nach Anspruch 1, dadurch gekennzeichnet,
daß zwischen den gegeneinander verschwenkbaren Ständerhälften (2, 3) ein ortsfester, mit dem Fundament (7) verbundener Mittelrahmen (1) vorgesehen ist.

3. Zweiwalzenschrägwalzwerk nach Anspruch 1 und 2, dadurch gekennzeichnet,
daß die Verbindung der Ständerhälften (2, 3) mittels vorgespannter, die Ständerhälften (2, 3) beidseitig der Walzgutachse (8) durchdringende Zuganker (9) erfolgt, wobei zwischen Zugankern und den von ihnen durchdrungenen Bohrungen (10) in den Ständerhälften (2, 3) ein das Verdrehen der Ständerhälften (2, 3) um die gemeinsame Achse (A-A) ermöglichendes Seitenspiel vorhanden ist.

4. Zweiwalzenschrägwalzwerk nach Anspruch 1 und 3, dadurch gekennzeichnet,
daß die die Ständerhälften (2, 3) durchdringenden und verbindenden Zuganker (9) als Stehbolzen ausgebildet sind, die beidseitig am Mittelrahmen (1) befestigt sind.

5. Zweiwalzenschrägwalzwerk nach Anspruch 2, 3 oder 4, dadurch gekennzeichnet,
daß die den Mittelrahmen (1) durchdringenden Zuganker (9) in diesem drehbar gelagert sind und beidendig im Bereich der von ihnen durchdrungenen Bohrungen (10) jeder Ständerhälfte mit Gewinden unterschiedlicher Steigungsrichtung versehen sind und in den Ständerhälften (2, 3) Stellmuttern mit entsprechendem Gegengewinde angeordnet sind.

6. Zweiwalzenschrägwalzwerk nach Anspruch 3, dadurch gekennzeichnet,
daß die Bohrungen (10) des Mittelrahmens (1) im Bereich ihrer den Gerüsthälften (2, 3) zugewandten Enden mit Gewinden (Muttern 13) unterschiedlicher Steigungsrichtung verselen sind, in denen mit entsprechendem Außengewinde verselene Gewindebüchsen (14) dreh- und axialverstellbar geführt sind, wobei die Gewindebüchsen (14) an ihren Innenseiten mit auf den Zugankern (9) aufgebrachten Vielkeilprofilen (15) korrespondieren und die Zuganker (9) zur gegensinnigen Verstellung der mit ihren Stirnseiten auf die Gerüsthälften (2, 3) im Sinne einer Aufeinanderzu- bzw. Voneinanderwegbewegung wirkenden Gewindebüchsen (14) drehbar gelagert sind und mindestens ein Ende jedes Zugankers (9) mit einer Kolben-Zylinder-Einheit (17, 18) zusanmenwirkt, mit der die Vorspannkraft des Gerüstes aufbringbar ist.

7. Zweiwalzenschrägwalzwerk nach Anspruch 1 oder 2, dadurch gekennzeichnet,
daß ein Verstellmechanismus (11) zum synchron gegenläufigen Verdrehen der Ständerhälften (2, 3) sich an Fumdament (7) des Walzgerüstes und/oder am Mittelrahmen (1) abstützt.

8. Zweiwalzenschrägwalzwerk nach Anspruch 2, dadurch gekennzeichnet,
daß der Mittelrahmen (1) die bekannten Führungen für das Walzgut wie Ein- und Ausführungen, Seitenführungen, Schwenkarme für Diescherscheiben (6) oder dergleichen aufnimmt.

9. Zweiwalzenschrägwalzwerk nach Anspruch 1 bis 6, dadurch gekennzeichnet,
daß nach Lösen der Verbindung der Ständerhälften mindestens der Walsen (4 oder 5) und deren Einbaustücke (23 oder 24) zusammen mit der jeweiligen Ständerhälfte (2, 3) ausbaubar ist.

10. Zweiwalzenschrägwalzwerk nach Anspruch 9, dadurch gekennzeichnet,
daß zum Ausbau der Walzen (4, 5) die Einbaustücke (23, 24) beider Walzen miteinander verbindbar (22) und beide Walzen (4, 5) und deren Einbaustücke (23, 24) zusammen mit einer Ständerhälfte (2) ausbaubar sind.

11. Zweiwalzenschrägwalzwerk nach einem oder mehreren der vorhergehenden Ansprüche, dadurch gekennzeichnet,
daß die Trennebene zwischen den Ständerhälften (2, 3) horizontal oder vertikal verläuft.

## Claims

1. Double roller cross-rolling mill for piercing and stretching solid and hollow blocks, in which the rollers (4, 5) are arranged adjustably in the roller stand (2, 3),
characterised in that the roller stand is divided into two stand halves (2, 3) which are detachably linked to each other, each supporting one roller (4, 5) and if necessary its chocks (23, 24), and the stand halves (2, 3) are pivotable about a common axis (A-A) which intersects the axis of the rolling stock (8) at right-angles in order to adjust the angle of advance of the rollers (4, 5) with respect to each other.

2. Double roller cross-rolling mill according to Claim 1,
characterised in that a fixed central frame (1) which is connected to the pedestal (7) is provided between the stand halves (2, 3) which can be pivoted with respect to each other.

3. Double roller cross-rolling mill according to Claims 1 and 2,
characterised in that the stand halves (2, 3) are connected by means of prestressed tie rods (9) which penetrate the stand halves (2, 3) on both sides of the axis of the rolling stock (8), with a lateral play permitting turning of the stand halves (2, 3) about the common axis (A-A) being present between the tie rods and the bores (10) in the stand halves (2, 3) which are penetrated thereby.

4. Double roller cross-rolling mill according to Claims 1 and 3,
characterised in that the tie rods (9) which penetrate and connect the stand halves (2, 3) are designed as stay bolts which are attached to the central frame (1) on both sides.

5. Double roller cross-rolling mill according to Claim 2, 3 or 4,
characterised in that the tie rods (9) penetrating the central frame (1) are rotatably mounted therein and are provided on both ends in the region of the bores (10) of each stand half which are penetrated thereby with threads having different directions of pitch, and adjusting nuts with a corresponding counter-thread are located in the stand halves (2, 3).

6. Double roller cross-rolling mill according to Claim 3,
characterised in that the bores (10) of the central frame (1) are provided in the region of their ends facing the stand halves (2, 3) with threads (nuts 13) having different directions of pitch, in which threads threaded bushings (14) provided with corresponding external threads are guided to be rotationally and axially adjustable, the threaded bushings (14) corresponding on their insides to splines (15) formed on the tie rods (9) and the tie rods (9) being rotationally mounted for adjustment in the opposite direction of the threaded bushings (14) acting with their ends on the stand halves (2, 3) in the manner of a movement towards or away from each other, and at least one end of each tie rod (9) cooperating with a piston-cylinder unit (17, 18) with which the prestressing force of the stand can be applied.

7. Double roller cross-rolling mill according to Claim 1 or 2,
characterised in that an adjustment mechanism (11) for the synchronous turning of the stand halves (2, 3) in opposite directions is supported on the pedestal (7) of the roller stand and/or on the central frame (1).

8. Double roller cross-rolling mill according to Claim 2,
characterised in that the central frame (1) supports the known guides for the rolling stock, such as leading-in and leading-out guides, lateral guides, pivot arms for Diescher discs (6) or the like.

9. Double roller cross-rolling mill according to Claims 1 to 6,
characterised in that once the connection of the stand halves has been loosened, at least one of the rollers (4 or 5) and the chocks (23 or 24) thereof can be dismantled, together with the relevant stand half (2, 3).

10. Double roller cross-rolling mill according to Claim 9,
characterised in that in order to dismantle the rollers (4, 5) the chocks (23, 24) of both rollers can be connected together (22) and both rollers (4, 5) and their chocks (23, 24) can be dismantled together with one stand half (2).

11. Double roller cross-rolling mill according to one or more of the preceding Claims,
characterised in that the plane of separation between the stand halves (2, 3) is horizontal or vertical.

## Revendications

1. Laminoir perceur à deux cylindres pour percer et étirer des blocs creux et des blocs massifs, dans lequel les cylindres (4, 5) sont agencés, de façon réglable, dans la cage de laminoir (2, 3),
caractérisé en ce que la cage de laminoir est divisée en deux moitiés (2, 3), reliées de façon amovible l'une à l'autre, recevant chacune un cylindre (4, 5) et, le cas échéant, son empoise (23, 24), et les moitiés de cage (2, 3) peuvent pivoter, autour d'un axe commun (A-A) coupant à angle droit l'axe (8) de la matière laminée, l'une par rapport à l'autre pour le réglage de l'angle d'avance des cylindres (4, 5).

2. Laminoir perceur à deux cylindres selon la revendication 1,
caractérisé en ce qu'un châssis central fixe (1), relié à l'embase (7), est prévu entre les moitiés de cage (2, 3) pouvant pivoter l'une par rapport à l'autre.

3. Laminoir perceur à deux cylindres selon les revendications 1 et 2,
caractérisé en ce que la liaison des moitiés de cage (2, 3) est réalisée au moyen de tirants d'ancrage précontraints (9) traversant les moitiés de cage (2, 3) des deux côtés de l'axe de la matière laminée (8), un jeu latéral permettant la rotation des moitiés de cage (2, 3) autour de l'axe commun (A-A) existant entre les tirants d'ancrage et les perçages (10) traversés par ceux-ci dans les moitiés de cage (2, 3).

4. Laminoir perceur à deux cylindres selon les revendications 1 et 3,
caractérisé en ce que les tirants (9) reliant et traversant les moitiés de cage (2, 3) sont réalisés en tant que boulons filetés, qui sont fixés au châssis central (1) des deux côtés.

5. Laminoir perceur à deux cylindres selon les revendications 2, 3 ou 4,
caractérisé en ce que les tirants (9) traversant le châssis central (1) sont montés rotatifs dans celui-ci et, aux deux extrémités, dans la zone des perçages (10) traversés par ceux-ci de chaque moitié de cage, ils sont munis de filetages d'inclinaisons différentes, et des écrous de réglage à taraudage correspondant sont agencés dans les moitiés de cage (2, 3).

6. Laminoir perceur à deux cylindres selon la revendication 3,
caractérisé en ce que les perçages (10) du châssis central (1) dans la zone de leurs extrémités proches des moitiés de cage (2, 3) sont munis de taraudages (écrous 13) d'inclinaisons différentes, dans lesquels sont guidées, de façon réglable axialement et en rotation, des douilles (14) munies d'un filetage externe correspondant, les douilles filetées (14) sur leurs faces internes correspondant à des profils cannelés (15) prévus sur les tirants (9), et les tirants (9) étant montés rotatifs pour le réglage en sens inverse des douilles (14) agissant par leurs faces frontales sur les moitiés de cage (2, 3) dans le sens d'un rapprochement ou d'un éloignement, et au moins une extrémité de chaque tirant (9) coopérant avec un vérin (17, 18), grâce auquel la précontrainte de la cage peut être réglée.

7. Laminoir perceur à deux cylindres selon la revendication 1 ou 2,
caractérisé en ce qu'un mécanisme de réglage (11) pour faire tourner en sens contraire de façon synchrone les moitiés de cage (2, 3) s'appuie sur l'embase (7) de la cage de laminoir et/ou sur le châssis central (1).

8. Laminoir perceur à deux cylindres selon la revendication 2,
caractérisé en ce que le châssis central (1) reçoit les guides connus pour la matière laminée, comme des dispositifs d'introduction et d'extraction, des guides latéraux, des bras pivotants pour des disques de guidage (6) ou analogues.

9. Laminoir perceur à deux cylindres selon les revendications 1 à 6,
caractérisé en ce que, après desserrage de la liaison des moitiés de cage, au moins un des cylindres (4 ou 5) et son empoise (23 ou 24) en même temps que la moitié de cage respective (2, 3) sont démontables.

10. Laminoir perceur à deux cylindres selon la revendication 9,
caractérisé en ce que, pour démonter les cylindres (4, 5), les empoises (23, 24) des deux cylindres peuvent être reliées l'une à l'autre (22) et les deux cylindres (4, 5) et leurs empoises (23, 24) sont démontables en même temps qu'une moitié de cage (2).

11. Laminoir perceur à deux cylindres selon une ou plusieurs des revendications précédentes,
caractérisé en ce que le plan de joint entre les moitiés de cage (2, 3) s'étend horizontalement ou verticalement.
